# EUROPÄISCHE PATENTSCHRIFT

(11) **EP 3 974 341 B1**
(45) Veröffentlichungstag und Bekanntmachung des Hinweises auf die Patenterteilung: **04.12.2024**
(21) Anmeldenummer: 21199378.7
(22) Anmeldetag: 28.09.2021
(51) Int. Cl.: B65D 75/44

(54) **PORTIONSBEUTEL, VERPACKUNGSMASCHINE UND HERSTELLUNGSVERFAHREN**
PORTION BAG, PACKAGING MACHINE AND METHOD OF MANUFACTURING
SACHET MONODOSE, MACHINE D'EMBALLAGE ET PROCÉDÉ DE FABRICATION

(30) Priorität: 29.09.2020 DE 202020105554 U
(43) Veröffentlichungstag der Anmeldung: 30.03.2022
(73) Patentinhaber: Merz Verpackungsmaschinen GmbH, 35423 Lich (DE)
(72) Erfinder: MERZ, Holger, 35423 Lich (DE)
(74) Vertreter: advotec.

(56) Entgegenhaltungen:
- JP-B2- H07 110 649
- US-A- 3 084 984
- US-A- 4 907 393

## Beschreibung

Die Erfindung betrifft einen Portionsbeutel und eine Verpackungsmaschine sowie ein Verfahren zur Ausbildung von Portionsbeuteln, wobei der Portionsbeutel eine verschlossene Kammer ausbildet, in dem ein Produkt aufgenommen ist, wobei der Portionsbeutel aus ausschließlich einer zu einem Schlauch geformten Folienbahn ausgebildet ist, wobei eine Schweißnaht in einer Längsrichtung entlang des Portionsbeutels ausgebildet ist, wobei an Enden des Portionsbeutels jeweils Verschlussnähte ausgebildet sind.

Derartige Portionsbeutel sind aus dem Stand der Technik hinreichend bekannt und werden unter anderem auch als Schlauchbeutel, Kleinstschlauchbeutel oder Stickpacks bezeichnet. Kleinstschlauchbeutel bzw. Stickpacks dienen zum Verpacken kleiner Produkte bzw. Produktmengen. Dies können beispielsweise Flüssigkeiten, Pulver, Granulate oder kleine Stückgüter, wie Reagenzien, Arzneipulver, Tabletten, etc. sein. Zur Herstellung des Portionsbeutels bzw. zu der Verpackung des Produkts im Portionsbeutel wird eine Folienbahn aus einem Kunststoffmaterial bzw. Polymer von einer Rolle abgezogen und über eine Formschulter geführt.

Die Formschulter ist so ausgebildet, dass die Folienbahn an der Formschulter derart gefaltet wird, dass gegenüberliegende Längsseiten der Folienbahn zusammengeführt werden und ein Schlauch geformt wird. Die Längsseiten werden dann miteinander verschweißt, sodass eine einzelne Schweißnaht in einer Längsrichtung entlang des Portionsbeutels ausgebildet wird. An einem unteren Ende des Portionsbeutels wird eine Verschlussnaht durch Verschweißen der Folienbahn ausgebildet, sodass über ein Rohr in eine so aus der Folienbahn ausgebildete nach oben hin geöffnete Kammer das Produkt in die Kammer eingebracht werden kann. Die Kammer wird wiederum mit einer Verschlussnaht an einem oberen Ende verschweißt, wobei diese Verschlussnaht gleichzeitig eine Verschlussnaht an einem unteren Ende einer nachfolgenden Kammer ausbilden kann.

Weiter können derartige Produkte auch in sogenannten Flachbeuteln verpackt werden, wobei die Produkte zwischen zwei voneinander unabhängigen Folienbahnen angeordnet und die beiden Folienbahnen durch Ausbildung entsprechender Schweißnähte zu einem Portionsbeutel verschweißt werden. Bei diesen Portionsbeuteln verlaufen Schweißnähte dann umfänglich entlang von Seitenkanten des Portionsbeutels. Nachteilig ist hier, dass zur Ausbildung derartiger Portionsbeutel, bezogen auf einen Verpackungsinhalt, eine vergleichsweise größere Menge an Folie benötigt wird. Alternativ können derartige Produkte auch in sogenannten Becherblister oder Blisterkarten verpackt werden. Hier ist es jedoch nachteilig, dass für eine Blisterverpackung ein Werkzeug angefertigt werden muss und damit eine Größe der Kammer festgelegt ist. Bei einem Portionsbeutel kann hingegen eine Größe einer Kammer variabel durch Anbringen der Verschlussnähte gewählt werden.

Weiter ist es bekannt Verpackungen Trocknungsmittel hinzuzufügen. Dabei handelt es sich regelmäßig um Silicagel oder Zeolithe in Form von Granulaten. In vergleichsweise kleinen Portionsbeuteln sind derartige Trocknungsmittel kaum verwendbar, insbesondere da eine Kontamination des Produkts ausgeschlossen sein muss.

JP H07 110649 B2 beschreibt einen Portionsbeutel, an welchem ein Aufnahmepäckchen mit Trocknungsmittel befestigt ist. Derartige Päckchen sind insbesondere im Lebensmittelbereich weit verbreitet und weisen in der Regel eine dampfdurchlässige Wand auf. Dadurch besteht die Gefahr, dass das Produkt im Inneren des Portionsbeutels mit dem Trocknungsmittel im Päckchen in Berührung kommt. Dies ist bei pharmazeutischen Produkten strengstens zu vermeiden.

US 4 907 393 A beschreibt ebenfalls einen Portionsbeutel, welcher ein Päckchen mit Trocknungsmittel umfasst, wobei das Päckchen auf den Portionsbeutel geklebt ist.

US 3 084 984 A beschreibt einen Portionsbeutel für Lebensmittel, wie beispielsweise Chips, Nüsse und dergleichen. Der dort beschriebene Portionsbeutel umfasst ein streifenförmiges Element mit Trocknungsmittel, welches zwischen zwei Lagen des Portionsbeutels integriert ist. Das Einbringen eines Trocknungsstreifens zwischen zwei Lagen eines Beutels ist mit erheblichem Mehraufwand verbunden. Zudem ist ein Streifen, welcher zwischen zwei Lagen einer Verpackung angeordnet ist, nicht in der Lage, eine ausreichende Trockenheit für ein pharmazeutisches Produkt zu gewährleisten.

Es ist daher Aufgabe der Erfindung, einen Portionsbeutel und eine Verpackungsmaschine vorzuschlagen, mit dem bzw. der eine sichere und einfache Trockenhaltung von Produkten möglich ist.

Diese Aufgabe wird durch ein Portionsbeutel mit den Merkmalen des Anspruchs 1, eine Verpackungsmaschine mit den Merkmalen des Anspruchs 10 und ein Verfahren mit den Merkmalen des Anspruchs 11 gelöst.

Der erfindungsgemäße Portionsbeutel bildet eine verschlossene Kammer aus, wobei in der Kammer ein Produkt aufgenommen ist, wobei der Portionsbeutel aus ausschließlich einer zu einem Schlauch geformten Folienbahn ausgebildet ist, wobei eine Schweißnaht in einer Längsrichtung entlang des Portionsbeutels ausgebildet ist, wobei an Enden des Portionsbeutels jeweils Verschlussnähte ausgebildet sind, wobei innerhalb der Kammer ein Streifen mit einem Trocknungsmittel angeordnet ist, wobei der Streifen mit der Folienbahn verschweißt ist.

Erfindungsgemäß ist der Portionsbeutel aus einer einzigen Folienbahn aus einem Kunststoffmaterial ausgebildet. Daher ist auch alleine eine einzige Schweißnaht in der Längsrichtung entlang des Portionsbeutels ausgebildet. Gleichzeitig ist innerhalb der Kammer der Streifen, der ebenfalls aus einem Kunststoffmaterial besteht, mit dem Trocknungsmittel angeordnet. Dadurch, dass es sich um einen Streifen, das heißt um ein im Vergleich zu einer Breite verhältnismäßig langes einstückiges Element handelt, kann eine Vermischung des Streifens mit einem Produkt weitestgehend ausgeschlossen werden. Auch eine Gefahr einer Verwechslung des Streifens mit dem Produkt besteht nicht, da der Streifen mit der Folienbahn verschweißt ist, und daher nicht ohne weiteres aus der Kammer entnommen werden kann. Das Verschweißen von Streifen und Folienbahnen wird dadurch möglich, dass der Streifen und die Folienbahn aus einem entsprechenden Kunststoffmaterial ausgebildet sind. Das Verschweißen kann mit einfachen Mitteln kostengünstig durchgeführt werden.

Eine Seite des Streifens kann vollständig mit der Folienbahn verschweißt sein. Das Produkt, insbesondere ein pulverförmiges Produkt, kann dann nicht zwischen die Folienbahn und den Streifen gelangen. Das vollflächige Verscheißen des Streifens an der Folienbahn stellt sicher, dass der Portionsbeutel auch vollständig entleert werden kann.

Eine Länge des Streifens ist kleiner als ein Relativabstand der Verschlussnähte, wobei der Streifen zwischenliegend den Verschlussnähten angeordnet ist. Der Streifen kann dann nicht ein dichtes Verschweißen der Verschlussnähte verhindern und gegebenenfalls eine Undichtigkeit des Portionsbeutels herbeiführen. Gleichzeitig kann die Länge des Streifens auch so bemessen sein, dass eine gerade notwendige Menge an Trocknungsmittel in der Kammer angeordnet ist.

Der Streifen ist angrenzend an die Schweißnaht angeordnet und kann relativ zu dieser parallel angeordnet sein. Der Streifen ist somit benachbart der Schweißnaht angeordnet sein. Die parallele Ausrichtung des Streifens relativ zur Schweißnaht kann sich dadurch ergeben, dass der Streifen zusammen mit der Folienbahn in eine Vorschubrichtung bewegt wird. Der Streifen kann von einer Rolle, wie auch die Folienbahn, gefördert, auf die Folienbahn appliziert und auf eine gewünschte Länge abgeschnitten werden.

Der Portionsbeutel kann mit einer Länge in einem Bereich von 30 bis 190 mm und mit einer Breite in einem Bereich von 17 bis 50 mm ausgebildet sein, wobei der Streifen mit einer Breite in einem Bereich von 3 bis 10 mm ausgebildet sein kann. Eine Breite des Streifens kann dann an eine Breite der Kammer vorteilhaft angepasst sein.

Die Schweißnaht kann eine Seitenkante des Portionsbeutels ausbilden. Der Portionsbeutel kann in einem Querschnitt eine im Wesentlichen rechteckförmige bzw. ellipsenförmige Kontur ausbilden. Bezogen auf den Querschnitt kann die Schweißnaht so angebracht sein, dass diese eine äußere Seitenkante des Portionsbeutels ausbildet.

Gemäß einer weiteren Ausführungsform kann die Schweißnaht entlang eines Mittenbereiches einer Längsseite des Portionsbeutels ausgebildet sein. Bezogen auf einen Querschnitt des Portionsbeutels kann dann die Schweißnaht im Wesentlichen in einer Mitte einer der Längsseiten des Portionsbeutels ausgebildet sein. Bei dieser Anordnung der Schweißnaht kann der Portionsbeutel mit einem vergleichsweise großen Volumen befüllt werden.

Alternativ kann die Schweißnaht entlang einer Längsseite und angrenzend an eine Schmalseite des Portionsbeutels ausgebildet sein. Die Schmalseite kann dann eine Seitenkante des Portionsbeutels, bezogen auf einen Querschnitt des Portionsbeutels, ausbilden.

Weiter kann vorgesehen sein, dass die Schweißnaht an der Längsseite gefaltet ist. Die gefaltete Schweißnaht kann an den Verschlussnähten mit diesen überdeckend verschweißt sein. Die Schweißnaht kann so in dieser gefalteten Position fixiert sein.

Das Produkt kann ein Pulver, ein Granulat oder zumindest eine Tablette sein. Das Produkt ist ein pharmazeutisches Produkt.

Die erfindungsgemäße Verpackungsmaschine dient zur Ausbildung von erfindungsgemäßen Portionsbeuteln.

Die Verpackungsmaschine umfasst einen Rollenspender zur Abgabe einer bahnförmigen Folie, eine Formschulter zum Falten der Folie zu einem Portionsbeutel, eine Längsschweißeinrichtung zur Ausbildung der Schweißnaht an dem Portionsbeutel, ein Rohr zum Zuführen eines Produktes in den längsverschweißten Portionsbeutel während oder nach eines Vobeiführens der Folienbahn an der Längsschweißeinrichtung, und eine Querschweißeinrichtung zur Ausbildung der Verschlussnaht an den jeweiligen Enden des Portionsbeutels.

Weiter umfasst die Verpackungsmaschine einen Streifenapplikator zur Abgabe eines bahnförmigen Streifens und eine Streifenschweißeinrichtung zum Verschweißen des Streifens mit der Folienbahn vor oder nach einer Passage der Formschulter durch die Folienbahn. Prinzipiell ist es unerheblich, zu welchem Zeitpunkt der Streifen mit der Folienbahn verschweißt wird, solange die Kammer von der Längsschweißeinrichtung in Längsrichtung noch nicht vollständig geschlossen ist. Daher ist es möglich, den Streifen auf die Folienbahn vor einer Passage der Formschulter durch die Folienbahn oder danach zu applizieren. Die Befestigung des Streifens an der Folienbahn vor einer Passage der Formschulter kann vorteilhaft mit der Streifenschweißeinrichtung erfolgen. Der Streifen kann dann vor oder während einer Applikation an der Folienbahn bereits auf eine gewünschte Länge geschnitten werden.

Weitere vorteilhafte Ausführungsformen der Verpackungsmaschine ergeben sich aus den Merkmalsbeschreibungen der auf den Anspruch 1 zurückbezogenen Unteransprüche.

Weiter ist mit der Verpackungsmaschine ein Verfahren zur Herstellung eines Portionsbeutels ausführbar.

Bei dem erfindungsgemäßen Verfahren zur Ausbildung von Portionsbeuteln mit einer Verpackungsmaschine wird eine verschlossene Kammer des Portionsbeutels ausgebildet, in der ein Produkt aufgenommenen wird, wobei der Portionsbeutel aus ausschließlich einer zu einem Schlauch geformten Folienbahn ausgebildet wird, wobei eine Schweißnaht in einer Längsrichtung entlang des Portionsbeutels ausgebildet wird, wobei an Enden des Portionsbeutels jeweils Verschlussnähte ausgebildet werden, wobei innerhalb der Kammer ein Streifen mit einem Trocknungsmittel angeordnet wird, wobei der Streifen mit der Folienbahn verschweißt wird, wobei eine Länge des Streifens kleiner ist als ein Relativabstand der Verschlussnähte, wobei der Streifen zwischenliegend den Verschlussnähten und angrenzend an die Schweißnaht angeordnet ist.

Weitere vorteilhafte Ausführungsformen des Verfahrens ergeben sich aus den Merkmalsbeschreibungen der auf den Anspruch 1 zurückbezogenen Unteransprüche.

Nachfolgend wird die Erfindung unter Bezugnahme auf die beigefügten Zeichnungen näher erläutert.

Es zeigen:
- **Fig. 1**: Eine Seitenansicht einer ersten Ausführungsform eines Portionsbeutels;
- **Fig. 2**: eine Schnittansicht des Portionsbeutels aus **Fig. 1**;
- **Fig. 3**: eine Seitenansicht einer zweien Ausführungsform eines Portionsbeutels;
- **Fig. 4**: eine Schnittansicht des Portionsbeutels aus **Fig. 3**;
- **Fig. 5**: eine Seitenansicht einer dritten Ausführungsform eines Portionsbeutels;
- **Fig. 6**: eine Schnittansicht des Portionsbeutels aus **Fig. 5****.**

Eine Zusammenschau der **Fig. 1** und **2** zeigt einen Portionsbeutel 10 ohne eine nähere Darstellung eines darin aufgenommenen Produktes. Der Portionsbeutel 10 ist ausschließlich aus einer einzigen zu einem Schlauch 11 geformten Folienbahn 12 ausgebildet. Eine Schweißnaht 13 ist in einer Längsrichtung entlang des Portionsbeutels 10 ausgebildet und verbindet so die Folienbahn 12 an deren Seitenkanten 14. An jeweiligen Enden 15 des Portionsbeutels 10 sind Verschlussnähte 16 und 17 durch Verschwei-ßen der Folienbahn 12 ausgebildet. Der Portionsbeutel 10 ist folglich mit einer dicht abgeschlossenen Kammer 18 zur Aufnahme eines Produktes ausgebildet.

Innerhalb der Kammer 18 ist ein Streifen 20 aus einem Kunststoffmaterial mit einem Trocknungsmittel angeordnet. Der Streifen 20 ist mit der Folienbahn 12 vollständig verschweißt. Insbesondere ist eine Länge des Streifens 20 kleiner als ein Relativabstand der Verschlussnähte 16 und 17, sodass der Streifen 20 zwischenliegend den Verschlussnähten 16 und 17 angeordnet ist. Weiter ist der Streifen 20 angrenzend an die Schweißnaht 13 und relativ zu dieser parallel angeordnet. Vor einem Falten der Folienbahn 12 an einer Formschulter einer hier nicht dargestellten Verpackungsmaschine kann der Streifen 20 benachbart einer Seitenkante 14 der Folienbahn 12 mittels einer Streifenschweißeinrichtung der Verpackungsmaschine appliziert und befestigt werden. Bei der hier dargestellten Ausführungsform des Portionsbeutels 10 ist die Schweißnaht 13 entlang einer Längsseite 21 und angrenzend einer Schmalseite 22 des Portionsbeutels 10 ausgebildet und an der Längsseite 21 gefaltet.

Eine Zusammenschau der Fig. 3 und 4 zeigt einen Portionsbeutel 23, bei dem im Unterschied zum Portionsbeutel aus der Fig. 1 eine Schweißnaht 24 entlang eines Mittenbereiches 25 einer Längsseite 25 des Portionsbeutels 23 ausgebildet ist. Die Schweißnaht 24 ist ebenfalls an der Längsseite 26 gefaltet. Der Streifen 20 ist demnach im Mittenbereich 25 angeordnet.

Eine Zusammenschau der **Fig. 5** und **6** zeigt einen Portionsbeutel 27, der im Unterschied zum Portionsbeutel aus **Fig. 1** eine Schweißnaht 28 aufweist, die eine Seitenkante 29 des Portionsbeutels 27 ausbildet. Die Schweißnaht 28 ist nicht gefaltet, wobei der Streifen 20 angrenzend an die Schweißnaht 28 angeordnet ist.

## Patentansprüche

1. Portionsbeutel (10, 23, 27), wobei der Portionsbeutel eine verschlossene Kammer (18) ausgebildet, wobei der Portionsbeutel aus ausschließlich einer zu einem Schlauch (11) geformten Folienbahn (12) ausgebildet ist, wobei eine Schweißnaht (13, 24, 28) in einer Längsrichtung entlang des Portionsbeutels ausgebildet ist, wobei an Enden (15) des Portionsbeutels jeweils Verschlussnähte (16, 17) ausgebildet sind, **dadurch gekennzeichnet,**
**dass** innerhalb der Kammer ein pharmazeutisches Produkt aufgenommen ist und ein Streifen (20) mit einem Trocknungsmittel angeordnet ist, wobei der Streifen mit der Folienbahn verschweißt ist, wobei eine Länge des Streifens (20) kleiner ist als ein Relativabstand der Verschlussnähte (16, 17), wobei der Streifen zwischenliegend den Verschlussnähten und angrenzend an die Schweißnaht (13, 24, 28) angeordnet ist.

2. Portionsbeutel nach Anspruch 1,
**dadurch gekennzeichnet,**
**dass** eine Seite des Streifens (20) vollständig mit der Folienbahn (12) verschweißt ist.

3. Portionsbeutel nach einem der vorangehenden Ansprüche,
**dadurch gekennzeichnet,**
**dass** der Streifen (20) angrenzend an die Schweißnaht(13, 24, 28) und relativ zu dieser parallel angeordnet ist.

4. Portionsbeutel nach einem der vorangehenden Ansprüche,
**dadurch gekennzeichnet,**
**dass** der Portionsbeutel (10, 23, 27) mit einer Länge in einem Bereich von 30 bis 190 mm und mit einer Breite in einem Bereich von 17 bis 50 mm ausgebildet ist, wobei der Streifen (20) mit einer Breite in einem Bereich von 3 bis 10 mm ausgebildet ist.

5. Portionsbeutel nach einem der vorangehenden Ansprüche,
**dadurch gekennzeichnet,**
**dass** die Schweißnaht (28) eine Seitenkante (29) des Portionsbeutels (27) ausbildet.

6. Portionsbeutel nach einem der Ansprüche 1 bis 4,
**dadurch gekennzeichnet,**
**dass** die Schweißnaht (24) entlang eines Mittenbereichs (25) einer Längsseite (26) des Portionsbeutels (23) ausgebildet ist.

7. Portionsbeutel nach einem der Ansprüche 1 bis 4,
**dadurch gekennzeichnet,**
**dass** die Schweißnaht (13) entlang einer Längsseite (21) und angrenzend an eine Schmalseite (22) des Portionsbeutels (10) ausgebildet ist.

8. Portionsbeutel nach Anspruch 6 oder 7,
**dadurch gekennzeichnet,**
**dass** die Schweißnaht (13, 24) an der Längsseite (21, 26) gefaltet ist.

9. Portionsbeutel nach einem der vorangehenden Ansprüche,
**dadurch gekennzeichnet,**
**dass** das Produkt ein Pulver, ein Granulat oder zumindest eine Tablette ist.

10. Verpackungsmaschine zur Ausbildung von Portionsbeuteln (10, 23, 27) nach einem der vorangehenden Ansprüche,
wobei die Verpackungsmaschine einen Rollenspender zur Abgabe einer bahnförmigen Folie (12), eine Formschulter zum Falten der Folie zu einem Portionsbeutel, eine Längsschweißeinrichtung zur Ausbildung der Schweißnaht (13, 24, 28) an dem Portionsbeutel (10, 23, 27), ein Rohr zum Zuführen eines Produkts in den längs verschweißten Portionsbeutel während oder nach eines Vorbeiführens der Folienbahn an der Längsschweißeinrichtung, und eine Querschweißeinrichtung zur Ausbildung der Verschlussnaht (16, 17) an den jeweiligen Enden (15) des Portionsbeutels, umfasst,
wobei die Verpackungsmaschine einen Streifenapplikator zur Abgabe eines bahnförmigen Streifens (20) und eine Streifenschweißeinrichtung zum Verschweißen des Streifens mit der Folienbahn vor oder nach einer Passage der Formschulter durch die Folienbahn umfasst.

11. Verfahren zur Ausbildung von Portionsbeuteln (10, 23, 27) nach einem der vorangehenden Ansprüche 1-9 mit einer Verpackungsmaschine nach Anspruch 10, wobei eine verschlossene Kammer (18) des Portionsbeutels ausgebildet wird, in der ein pharmazeutisches Produkt aufgenommenen wird, wobei der Portionsbeutel aus ausschließlich einer zu einem Schlauch (11) geformten Folienbahn (12) ausgebildet wird, wobei eine Schweißnaht (13, 24, 28) in einer Längsrichtung entlang des Portionsbeutels ausgebildet wird, wobei an Enden (15) des Portionsbeutels jeweils Verschlussnähte (16, 17) ausgebildet werden,
wobei innerhalb der Kammer ein Streifen (20) mit einem Trocknungsmittel angeordnet wird, wobei der Streifen mit der Folienbahn verschweißt wird, wobei eine Länge des Streifens (20) kleiner ist als ein Relativabstand der Verschlussnähte (16, 17), wobei der Streifen zwischenliegend den Verschlussnähten und angrenzend an die Schweißnaht (13, 24, 28) angeordnet ist.

## Claims

1. A sachet (10, 23, 27), the sachet forming a closed chamber (18), the sachet being made of only one film web (12) which is formed into a tube (11), a weld seam (13, 24, 28) being formed in a longitudinal direction along the sachet, a closure seam (16, 17) being formed at each end (15) of the sachet,
**characterized in that**
within the chamber, a pharmaceutical product is accommodated and a strip (20) having a desiccant is disposed, the strip being welded to the film web, a length of the strip (20) being smaller than a relative distance of the closure seams (16, 17), the strip being disposed between the closure seams and adjacent to the weld seam (13, 24, 28).

2. The sachet according to claim 1,
**characterized in that**
one side of the strip (20) is completely welded to the film web (12).

3. The sachet according to any one of the preceding claims,
**characterized in that**
the strip (20) is disposed adjacent to the weld seam (13, 24, 28) and parallel with respect to it.

4. The sachet according to any one of the preceding claims,
**characterized in that**
the sachet (10, 23, 27) is realized having a length in a range from 30 to 190 mm and having a width in a range from 17 to 50 mm, the strip (20) being realized having a width in a range from 3 to 10 mm.

5. The sachet according to any one of the preceding claims,
**characterized in that**
the weld seam (28) forms a lateral edge (29) of the sachet (27).

6. The sachet according to any one of claims 1 to 4,
**characterized in that**
the weld seam (24) is formed along a central area (25) of a long side (26) of the sachet (23).

7. The sachet according to any one of claims 1 to 4,
**characterized in that**
the weld seam (13) is formed along a long side (21) and adjacent to a narrow side (22) of the sachet (10).

8. The sachet according to claim 6 or 7,
**characterized in that**
the weld seam (13, 24) is folded at the long side (21, 26).

9. The sachet according to any one of the preceding claims, **characterized in that**
the product is a powder, granules or at least one tablet.

10. A packaging machine for forming sachets (10, 23, 27) according to one of the preceding claims,
wherein the packaging machine comprises a reel dispenser for dispensing a web-shaped film (12), a forming shoulder for folding the film into a sachet, a longitudinal welding device for forming the weld seam (13, 24, 28) at the sachet (10, 23, 27), a tube for feeding a product into the lengthwise welded sachet while the film web is being moved or after the film web has been moved past the longitudinal welding device, and a transverse welding device for forming the closure seam (16, 17) at the respective ends (15) of the sachet, wherein the packaging machine comprises a strip applicator for dispensing a web-shaped strip (20) and a strip welding device for welding the strip to the film web before the film web passes or after the film web has passed the forming shoulder.

11. A method for forming sachets (10, 23, 27) according to any one of preceding claims 1 to 9 by means of a packaging machine according to claim 10,
a closed chamber (18) of the sachet being formed in which a pharmaceutical product is accommodated, the sachet being made of only one film web (12) which is formed into a tube (11), a weld seam (13, 24, 28) being formed in a longitudinal direction along the sachet, a closure seam (16, 17) being formed at each end (15) of the sachet, wherein a strip (20) having a desiccant is disposed within the chamber, the strip being welded to the film web, a length of the strip (20) being smaller than a relative distance of the closure seams (16, 17), the strip being disposed between the closure seams and adjacent to the weld seam (13, 24, 28).

## Revendications

1. Sachet (10, 23, 27), le sachet réalisant une chambre (18) fermée, le sachet étant réalisé de seulement une bande de film (12) formée en une tube (11), une soudure (13, 24, 28) étant réalisée le long du sachet dans une direction longitudinale, un joint de fermeture (16, 17) étant réalisé à chaque extrémité (15) du sachet,
**caractérisé en ce que**
dans la chambre, un produit pharmaceutique est reçu et un ruban (20) ayant un absorbeur d'humidité est disposé, le ruban étant soudé avec la bande de film, une longueur du ruban (20) étant inférieure à une distance relative des joints de fermeture (16, 17), le ruban étant disposé entre les joints de fermeture et de manière à être adjacent à la soudure (13, 24, 28).

2. Sachet selon la revendication 1,
**caractérisé en ce**
**qu'**un côté du ruban (20) est soudé complètement avec la bande de film (12).

3. Sachet selon l'une quelconque des revendications précédentes,
**caractérisé en ce que**
le ruban (20) est disposé de manière à être adjacent à la soudure (13, 24, 28) et parallèlement par rapport à celle-ci.

4. Sachet selon l'une quelconque des revendications précédentes,
**caractérisé en ce que**
le sachet (10, 23, 27) est réalisé ayant une longueur dans une plage de 30 à 190 mm et ayant une largeur dans une plage de 17 à 50 mm, le ruban (20) étant réalisé ayant une largeur dans une plage de 3 à 10 mm.

5. Sachet selon l'une quelconque des revendications précédentes, **caractérisé en ce que**
la soudure (28) réalise un bord latéral (29) du sachet (27).

6. Sachet selon l'une quelconque des revendications précédentes,
**caractérisé en ce que**
la soudure (24) est réalisée le long d'une zone centrale (25) d'un côté longitudinal (26) du sachet (23).

7. Sachet selon l'une quelconque des revendications précédentes, **caractérisé en ce que**
la soudure (13) est réalisé le long d'un côté longitudinal (21) et de manière à être adjacente à un côté étroit (22) du sachet (10).

8. Sachet selon revendication 6 ou 7,
**caractérisé en ce que**
la soudure (13, 24) est pliée au côté longitudinal (21, 26).

9. Sachet selon l'une quelconque des revendications précédentes, **caractérisé en ce que**
le produit est/sont une poudre, des granulés ou au moins un comprimé.

10. Machine d'emballage pour former des sachets (10, 23, 27) selon l'une quelconque des revendications précédentes,
dans laquelle la machine d'emballage comprend un distributeur à rouleau pour fournir un film (12) en forme de bande, un épaulement de formage pour plier le film en un sachet, un moyen de soudage longitudinal pour réaliser une soudure (13, 24, 28) sur le sachet (10, 23, 27), un tube pour alimenter un produit dans le sachet soudé dans la direction de la longueur pendant ou après un passage de la bande de film devant le moyen de soudage longitudinal, et un moyen de soudage transversal pour réaliser le joint de fermeture (16, 17) sur les extrémités (15) respectives du sachet,
dans laquelle la machine d'emballage comprend un applicateur de ruban pour fournir un ruban (20) en forme de bande et un moyen de soudage de rubans pour souder le ruban avec la bande de film avant que la bande de film passe ou après que la bande de film a passé l'épaulement de formage.

11. Procédé pour réaliser des sachets (10, 23, 27) selon l'une quelconque des revendications précédentes 1 à 9 au moyen d'une machine d'emballage selon la revendication 10,
dans lequel une chambre fermée (18) du sachet est réalisée dans laquelle un produit pharmaceutique est reçu, dans lequel le sachet est réalisé de seulement une bande de film (12) formée en une tube (11), dans lequel une soudure (13, 24, 28) est réalisée le long du sachet dans une direction longitudinale, un joint de fermeture (16, 17) étant réalisé à chaque extrémité (15) du sachet,
dans lequel un ruban (20) ayant un absorbeur d'humidité est disposé dans la chambre, dans lequel le ruban est soudé avec la bande de film, dans lequel une longueur du ruban (20) est inférieure à une distance relative des joints de fermeture (16, 17), dans lequel le ruban est disposé entre les joints de fermeture et de manière à être adjacent à la soudure (13, 24, 28).
